# EUROPÄISCHE PATENTSCHRIFT

(11) **EP 1 787 548 B1**
(45) Veröffentlichungstag und Bekanntmachung des Hinweises auf die Patenterteilung: **15.10.2008**
(21) Anmeldenummer: 06019808.2
(22) Anmeldetag: 21.09.2006
(51) Int. Cl.: A47B 21/00, A47B 17/03

(54) **Tisch mit verschiebbarer Tischplatte und Sicherungseinrichtung**
Table with displaceable top and safety device
Table avec le plateau de table coulissant et dispositif de sécurité

(30) Priorität: 17.11.2005 DE 202005018007 U
(43) Veröffentlichungstag der Anmeldung: 23.05.2007
(73) Patentinhaber: Steelcase Werndl Aktiengesellschaft, 83026 Rosenheim (DE)
(72) Erfinder: Preiß, Jürgen, 83064 Raubling (DE)
(74) Vertreter: Bauer, Friedrich

(56) Entgegenhaltungen:
- DE-U1- 8 612 889
- DE-U1- 9 207 512
- DE-U1- 9 418 530
- GB-A- 2 180 149

## Beschreibung

Die Erfindung betrifft einen Tisch mit einer verschiebbaren Tischplatte und einer Sicherungseinrichtung gemäß dem Oberbegriff der Ansprüche 1 und 4.

Es ist bekannt, Tischplatten relativ zum Tischgestell horizontal verschiebbar anzuordnen, um von oben her freien Zugriff auf einen Kabelkanal zu erhalten, der am Tischgestell befestigt und normalerweise, d.h. in der Gebrauchsendstellung der Tischplatte, von dieser überdeckt wird. Hierzu ist die Tischplatte üblicherweise an seitlichen Plattentragelementen des Tischgestells verschiebbar geführt und weist an ihrer Unterseite Gleitstücke auf, die in Gleitstückführungen der Plattentragelemente eingreifen und längs dieser verschoben werden können.

Gegenstand der DE 9418530 U1 ist ein Tischgestell mit einer verschiebbaren Tischplatte. Das Tischgestell besitzt Haltewinkel als Führungswinkel mit Längsschlitzen, mit denen sie auf an einem Untergestell befestigten, feststehenden Führungsbolzen verschiebbar gelagert sind, und die Längsschlitze weisen Rastausnehmungen aus, in die die Führungsbolzen in einer abgesenkten Stellung der Führungswinkel und der Tischplatte rastend eingreifen und diese in der waagerechten Tischebene arretieren, während in angehobener Stellung der Führungswinkel die Führungsbolzen aus den Rastausnehmungen herausgleiten und eine Verschiebung zulassen.

Um zu verhindern, dass beim Schließen des Kabelkanals, d.h. beim Überführen der Tischplatte in ihre Gebrauchsendstellung, die Finger eingeklemmt werden, ist es Vorschrift, dass eine Sicherungseinrichtung vorgesehen ist.

Eine bekannte Sicherungseinrichtung umfasst Sperrhebel, die kurz vor Erreichen der Gebrauchsendstellung das weitere Verschieben der Tischplatte blockieren und das Verschieben der Tischplatte in ihrer Gebrauchsendstellung erst dann zulassen, wenn die Sperrhebel manuell in eine Freigabeposition geschwenkt werden. Nachteilig ist hierbei jedoch, dass separate Sperrhebel betätigt werden müssen, so dass das vollständige Schließen der Tischplatte etwas umständlich ist. Darüber hinaus stellt diese bekannte Sicherungseinrichtung unter fertigungstechnischen und Kostengesichtspunkten keine optimale Lösung dar. Ferner müssen die bekannten Sperrhebel an gut zugänglichen Stellen angebracht werden, was auch von designerischen Gesichtspunkten her problematisch werden kann.

Der Erfindung liegt die Aufgabe zugrunde, einen Tisch mit einer verschiebbaren Tischplatte und einer Sicherungseinrichtung zu schaffen, die auf möglichst einfache und kostengünstige Weise herzustellen sowie auf sehr einfache Weise zu handhaben ist.

Diese Aufgabe wird erfindungsgemäß durch einen Tisch mit den Merkmalen der Ansprüche 1 und 4 gelöst. Vorteilhafte Ausführungsformen der Erfindung sind in den weiteren Ansprüchen beschrieben.

Gemäß Anspruch 1 umfasst die Sicherungseinrichtung einen in das Gleitstück integrierten oder an diesem befestigten Dämpfer, der einen über das Gleitstück hinausragenden und gedämpft in ein Dämpfergehäuse einschiebbaren Dämpferstößel aufweist, wobei der Dämpferstößel beim Verschieben der Tischplatte in die Gebrauchsendstellung eine vorbestimmte Strecke vor der Gebrauchsendstellung mit einem Anschlag in Eingriff gelangt, der am Plattentragelement vorgesehen ist.

Die erfindungsgemäße Sicherungseinrichtung wird somit in ein Teil, nämlich in das Gleitstück, integriert, das bei Tischen mit verschiebbaren Tischplatten bereits vorhanden ist. Die Anzahl zusätzlicher Teile, die für die Sicherungseinrichtung benötigt werden, kann auf diese Weise minimiert werden. Alternativ hierzu ist es auch denkbar, dass der Dämpfer nicht integral mit dem Gleitstück ausgebildet, sondern an diesem befestigt ist. Da der Dämpfer einfach dadurch ein Einklemmen der Finger beim Verschieben der Tischplatte in ihre Gebrauchsendstellung verhindert, dass der Schiebewiderstand etwas vergrößert wird, ist es auch nicht erforderlich, die Sicherungseinrichtung separat manuell zu betätigen. Vielmehr ist es lediglich erforderlich, die Tischplatte mit einer etwas größeren Kraft in die Gebrauchsendstellung weiter zu schieben. Weiterhin ergibt sich nicht die Notwendigkeit, die Sicherungseinrichtung an einer gut zugänglichen Stelle anzubringen. Die erfindungsgemäße Sicherungseinrichtung kann ferner auf sehr einfache und kostengünstige Weise hergestellt und montiert werden.

Gemäß einem vorteilhaften Ausführungsbeispiel ist das Dämpfergehäuse einstückig mit dem Gleitstück ausgebildet. Hierdurch kann die Anzahl der Teile minimiert werden.

Vorteilhafterweise besteht die Gleitstückführung aus einer im Plattentragelement vorgesehenen Längsnut, in welcher der Anschlag eingesetzt ist. Die Einsetzstelle des Anschlags innerhalb der Längsnut bestimmt damit denjenigen Ort, ab dem die Sicherungseinrichtung zu wirken beginnt.

Der Einsetzort des Anschlags kann auf einfache Weise an verschiedene Tischtypen und Erfordernisse angepasst werden. Alternativ hierzu ist es auch ohne weiteres möglich, keine separaten Anschläge vorzusehen, sondern als Anschlag das jeweilige Ende der Längsnut zu benutzen.

Die Aufgabe wird weiterhin erfindungsgemäß durch einen Tisch mit den Merkmalen des Anspruches 4 gelöst, bei dem sich der Dämpfer nicht am Gleitstück, sondern am Plattentragelement befindet. Erfindungsgemäß weist eine derartige Sicherungseinrichtung einen am Plattentragelement vorgesehenen Dämpfer mit einem Dämpfergehäuse und einem in Richtung des Gleitstückes vorstehenden, gedämpft in das Dämpfergehäuse einschiebbaren Dämpferstößel auf, wobei das Gleitstück beim Verschieben der Tischplatte in die Gebrauchsendstellung eine vorbestimmte Strecke vor der Gebrauchsendstellung mit dem Dämpferstößel in Eingriff gelangt. Diese alternative Ausführungsform weist dieselben Vorteile, wie vorstehend im Zusammenhang mit dem ersten Ausführungsbeispiel beschrieben, auf.

Gemäß einer vorteilhaften Ausführungsform weist der Tisch an seinen zwei Seitenbereichen Plattentragelemente, Gleitstücke und Dämpfer auf. Hierdurch kann die Tischplatte auf sehr gleichförmige Weise in ihre Gebrauchsendstellung verschoben werden.

Vorteilhafterweise umfasst der Dämpfer, der mechanisch, pneumatisch oder hydraulisch gedämpft sein kann, eine Federeinrichtung, welche auf den Dämpferstößel eine Vorspannkraft in Ausfahrrichtung ausübt. Hierdurch wird der Dämpferstößel automatisch aus dem Dämpfergehäuse ausgefahren, wenn die Tischplatte von ihrer Gebrauchsendstellung in eine zurückgezogene Stellung überführt wird, um beispielsweise einen am Tischgestell befestigten Kabelkanal freizulegen. Der Dämpfer wird dadurch automatisch aktiviert. Alternativ hierzu ist es auch denkbar, dass der Dämpferstößel mit einem Rückhalteteil zusammenwirkt, das den Dämpferstößel beim Zurückziehen aus dem Dämpfergehäuse herauszieht und beim weiteren Zurückziehen der Tischplatte den Dämpferstößel freigibt.

Die Erfindung wird nachfolgend anhand der Zeichnungen beispielhaft näher erläutert. Es zeigen:
- Figur 1:: einen Vertikalschnitt durch ein Plattentragelement und einen in ein Gleitstück integrierten Dämpfer, wobei sich der Dämpferstößel in Anschlagstellung befindet,
- Figur 2:: eine Darstellung gemäß Figur 1 mit einer Tischplatte in der Gebrauchsendstellung,
- Figur 3:: eine Darstellung gemäß Figur 2, wobei sich die Tischplatte mit Gleitstück/Dämpfer in einer zurückgezogenen Stellung befindet,
- Figur 4:: eine räumliche Darstellung des Platten-elementes, Gleitstücks und Dämpfers von Figur 1, und
- Figur 5:: eine Darstellung gemäß Figur 4, wobei zusätzlich ein Teil einer Tischplatte eingezeichnet ist.

Aus den Figuren 1 bis 5 ist ein einzelnes Plattentragelement 1 ersichtlich, das Teil eines nicht näher dargestellten Tischgestells ist. Das Plattentragelement 1 ist das obere Teil eines Tischgestell-Seitenteils, das im Wesentlichen eine Doppel-T-förmige Gestalt hat. Eine hülsenförmige Aufnahme 2 (Figuren 1 bis 3) dient zur Befestigung einer nicht dargestellten Vertikalstütze des Tischgestells. Ein seitlicher Verbindungsstutzen 3 (Figuren 4, 5) dient dazu, zwei beabstandete Plattentragelemente 1 mittels eines nicht dargestellten horizontalen Längsträgers miteinander zu verbinden.

Die Plattentragelemente 1 dienen zur verschiebbaren Auflage einer Tischplatte 4 und weisen hierzu eine horizontale Auflagefläche 5 auf. Üblicherweise sind die Plattentragelemente 1 in der Nähe der seitlichen Ränder 6 der Tischplatte 4 und parallel zu diesen angeordnet.

Im dargestellten Ausführungsbeispiel haben die Plattentragelemente 1 die Form von länglichen Profilarmen, wobei die Tischplatte 4 in Längsrichtung der Plattentragelemente 1 verschoben werden kann, um von oben her Zugang zu einem nicht dargestellten Kabelkanal zu schaffen, der im Bereich zwischen den Verbindungsstutzen 3 und dem linken Ende der Plattentragelemente 1 in Längsrichtung des Tisches verläuft und an den Plattentragelementen 1 oder an dem nicht dargestellten Längsträger, mit dem zwei beabstandete Plattentragelemente 1 verbunden sind, befestigt ist.

Figur 2 zeigt die Tischplatte 4 in ihrer geschlossenen Gebrauchsendstellung, in welcher sie den Kabelkanal überdeckt, während Figur 3 die Tischplatte 4 in einer zurückgezogenen Stellung zeigt, in welcher der Kabelkanal von oben her zugänglich ist.

In jedem Plattentragelement 1 befindet sich eine in Längsrichtung der Plattentragelemente 1 angeordnete Gleitstückführung 7 in der Form einer Längsnut, die nach oben hin offen ist. An der Unterseite der Tischplatte 4 sind entsprechend angeordnete Gleitstücke 8 befestigt, die in die Gleitstückführungen 7 eingreifen. Die seitlichen Wände der Gleitstückführung 7 führen die Gleitstücke 8 und damit die Tischplatte 4, wenn diese längs der Plattentragelemente 1 verschoben wird.

Das Gleitstück 8 weist einen Dämpfer 9 mit einem Dämpfergehäuse 10 und einem Dämpferstößel 11 auf. Im dargestellten Ausführungsbeispiel ist eine integrierte Ausführungsform gezeigt, bei welcher das Gleitstück 8 das Dämpfergehäuse 10 bildet. Der Dämpferstößel 11 steht in Längsrichtung des Dämpfergehäuses 10 über dieses nach vorne, d.h. in den Figuren 1 bis 5 nach links, vor und kann gedämpft zwischen einer in Figur 3 dargestellten ausgefahrenen Stellung und einer in den Figuren 1 und 2 gezeigten eingezogenen Stellung bewegt werden. Die Dämpfung der Stößelbewegung kann beispielsweise auf mechanische, pneumatische oder hydraulische Weise erfolgen.

Wird die Tischplatte 4 von der in Figur 3 gezeigten geöffneten Stellung nach links in die in Figur 2 gezeigte, geschlossene Gebrauchsendstellung verschoben, stößt der Dämpferstößel 11 eine bestimmte Strecke, beispielsweise 2 bis 4 cm, vor Erreichen der Gebrauchsendstellung an einem Anschlag 12 an, der sich in der Gleitstückführung 7 befindet. Das weitere Verschieben der Tischplatte 4 in ihre Gebrauchsendstellung gemäß Figur 2 kann somit nur erfolgen, wenn die Tischplatte 4 mit etwas größerer Kraft in diese Richtung geschoben wird, so dass der Dämpferstößel 11 in das Dämpfergehäuse 10 eingeschoben wird.

Wird die Tischplatte 4 von ihrer Gebrauchsendstellung in die geöffnete Stellung zurückgezogen, fährt der Dämpferstößel 11 automatisch wieder aus dem Dämpfergehäuse 10 aus. Dies kann beispielsweise durch eine im Dämpfergehäuse 10 vorgesehene Federeinrichtung erfolgen.

Alternativ zu dem dargestellten Ausführungsbeispiel ist es auch möglich, den Dämpfer 9 getrennt vom Gleitstück 8 auszubilden und stationär innerhalb der Gleitstückführung 7 derart anzuordnen, dass der Dämpferstößel 11 in die umgekehrte Richtung, d.h. nach rechts, zeigt. Die an der Unterseite der Tischplatte 4 befestigten Gleitstücke dienen in diesem Fall als Anschläge, die beim Schließen der Tischplatte 4 gegen den Dämpferstößel 11 gefahren werden, wenn sich die Tischplatte 4 kurz vor ihrer Gebrauchsendstellung befindet, so dass das vollständige Schließen der Tischplatte 4 wiederum nur möglich ist, wenn der Dämpferstößel 11 in das Dämpfergehäuse 10 eingeschoben wird.

Alternativ zu dem gezeigten Ausführungsbeispiel wäre es auch denkbar, ein Tischgestell vorzusehen, das lediglich ein einzelnes größeres, plattenartiges Plattentragelement aufweist, oder eine größere Anzahl von Plattentragelementen, beispielsweise drei oder vier Plattentragelemente. In diesem Fall ist es auch denkbar, nicht in jedem Plattentragelement einen Dämpfer 9 vorzusehen, da zwei Dämpfer 9 in der Regel ausreichend sind.

Alternativ wäre es jedoch denkbar, lediglich einen einzigen Dämpfer 9 vorzusehen, der dann zweckmäßigerweise mit einem mittigen Plattentragelement zusammenwirkt.

## Patentansprüche

1. Tisch mit
- einem Tischgestell, das mindestens ein Plattentragelement (1) aufweist,
- einer auf dem mindestens einen Plattentragelement (1) aufliegenden Tischplatte (4), die relativ zum Tischgestell zwischen einer vorderen Gebrauchsendstellung und einer zurückgezogenen Stellung verschiebbar ist,
- zumindest einem an der Unterseite der Tischplatte (4) befestigten Gleitstück (8), das in eine am Plattentragelement (1) vorgesehene Gleitstückführung (7) eingreift und in dieser verschiebbar ist,
- einer Sicherungseinrichtung, welche verhindert, dass die Tischplatte (4) ungehindert in ihre Gebrauchsendstellung überführt wird,
**dadurch gekennzeichnet, dass** die Sicherungseinrichtung einen in das Gleitstück (8) integrierten oder an diesem befestigten Dämpfer (9) umfasst, der einen über das Gleitstück (8) hinausragenden und gedämpft in ein Dämpfergehäuse (10) einschiebbaren Dämpferstößel (11) aufweist, wobei der Dämpferstößel (11) beim Verschieben der Tischplatte (4) in die Gebrauchsendstellung eine vorbestimmte Strecke vor der Gebrauchsendstellung mit einem Anschlag (12) in Eingriff gelangt, der am Plattentragelement (1) vorgesehen ist.

2. Tisch nach Anspruch 1, **dadurch gekennzeichnet, dass** das Dämpfergehäuse (10) einstückig mit dem Gleitstück (8) ausgebildet ist.

3. Tisch nach Anspruch 1 oder 2, **dadurch gekennzeichnet, dass** die Gleitstückführung (7) aus einer im Plattentragelement (1) vorgesehenen Längsnut besteht, in welcher der Anschlag (12) eingesetzt ist.

4. Tisch mit
- einem Tischgestell, das mindestens ein Plattentragelement (1) aufweist,
- einer auf dem mindestens einen Plattentragelement (1) aufliegenden Tischplatte (4), die relativ zum Tischgestell zwischen einer vorderen Gebrauchsendstellung und einer zurückgezogenen Stellung verschiebbar ist,
- zumindest einem an der Unterseite der Tischplatte (4) befestigten Gleitstück (8), das in eine am Plattentragelement (1) vorgesehene Gleitstückführung (7) eingreift, und in dieser verschiebbar ist,
- einer Sicherungseinrichtung, welche verhindert, dass die Tischplatte (4) ungehindert in ihre Gebrauchsendstellung überführt wird,
**dadurch gekennzeichnet, dass** die Sicherungseinrichtung einen am Plattentragelement (1) vorgesehenen Dämpfer (9) mit einem Dämpfergehäuse (10) und einem in Richtung des Gleitstückes (8) vorstehenden, gedämpft in das Dämpfergehäuse (10) einschiebbaren Dämpferstößel (11) aufweist, wobei das Gleitstück (8) beim Verschieben der Tischplatte (4) in die Gebrauchsendstellung eine vorbestimmte Strecke vor der Gebrauchsendstellung mit dem Dämpferstößel (11) in Eingriff gelangt.

5. Tisch einem der vorhergehenden Ansprüche, **dadurch gekennzeichnet, dass** die Bewegung des Dämpferstößels (11) mechanisch, pneumatisch oder hydraulisch gedämpft ist.

6. Tisch einem der vorhergehenden Ansprüche, **dadurch gekennzeichnet, dass** der Dämpfer (9) eine Federeinrichtung umfasst, welche auf den Dämpferstößel (11) eine Vorspannkraft in Ausfahrrichtung ausübt.

## Claims

1. Table with
- a table frame which has at least one table top supporting element (1),
- a table top (4) resting on the at least one table top supporting element (1), which table top (4) is displaceable relative to the table frame between a front use end position and a retracted position,
- at least one slide (8) which is fastened to the bottom of the table top (4), which engages in a slide guide (7) provided on the table top supporting element (1) and is displaceable therein,
- a locking device which prevents the table top (4) from transferring unobstructed to its use end position,
**characterised in that** the locking device comprises a damper (9) integrated in the slide (8) or fastened to it, which damper (9) has a damper rod (11) that projects from the slide (8) and can be inserted damped into a damper housing (10), wherein the damper rod (11) engages with a stop (12) provided on the table top supporting element (1) for a predetermined distance before the use end position when the table top (4) moves to the use end position.

2. Table according to Claim 1, **characterised in that** the damper housing (10) is designed so that it is integral with the slide (8).

3. Table according to Claim 1 or 2, **characterised in that** the slide guide (7) consists of a longitudinal groove provided in the table top supporting element (1), in which longitudinal groove the stop (12) is inserted.

4. Table with
- a table frame which has at least one table top supporting element (1),
- a table top (4) resting on the at least one table top supporting element (1), which table top (4) is displaceable relative to the table frame between a front use end position and a retracted position,
- at least one slide (8) which is fastened to the bottom of the table top (4), which engages in a slide guide (7) provided on the table top supporting element (1) and is displaceable therein,
- a locking element which prevents the table top (4) from transferring unobstructed to its use end position, **characterised in that** the locking device has a damper (9) provided on the table top supporting element (1), with a damper housing (10) and a damper rod (11) which projects in the direction of the slide (8) and can be inserted damped into the damper housing (10), wherein the slide (8) engages with the damper rod (11) for a predetermined distance before the use end position when the table top (4) moves to the use end position.

5. Table according to any one of the preceding claims, **characterised in that** the movement of the damper rod (11) is mechanically, pneumatically or hydraulically damped.

6. Table according to any one of the preceding claims, **characterised in that** the damper (9) comprises a spring device which exerts a pre-tensioning force on the damper rod (11) in the direction of extension.

## Revendications

1. Table, comportant
- un piètement de table qui comprend au moins un élément porte-plateau (1),
- un plateau de table (4) reposant sur ledit au moins un élément porte-plateau (1) et mobile en translation par rapport au piètement de table entre une position terminale antérieure d'usage et une position en retrait,
- au moins un coulisseau (8) fixé sur le côté inférieur du plateau de table (4), qui vient s'engager dans une glissière (7) prévue sur l'élément porte-plateau (1) et qui est mobile en translation dans celle-ci,
- et un dispositif de blocage qui empêche que le plateau de table (4) soit transféré sans obstacle dans sa position terminale d'usage,
**caractérisée en ce que** le dispositif de blocage comprend un amortisseur (9) intégré dans le coulisseau (8) ou fixé sur celui-ci, qui comprend un poinçon amortisseur (11) dépassant au-delà du coulisseau (8) et susceptible d'être introduit avec amortissement dans un boîtier d'amortisseur (10), et, lors de la translation du plateau de table (4) dans la position terminale d'usage, le poinçon amortisseur (11) vient en engagement avec une butée (12) à une certaine distance avant la position terminale d'usage, butée qui est prévue sur l'élément porte-plateau (1).

2. Table selon la revendication 1, **caractérisée en ce que** le boîtier d'amortisseur (10) est réalisé d'un seul tenant avec le coulisseau (8).

3. Table selon la revendication 1 ou 2, **caractérisée en ce que** la glissière (7) est constituée par une gorge longitudinale prévue dans l'élément porte-plateau (1), dans laquelle est mise en place la butée (12).

4. Table comportant
- un piètement de table qui comprend au moins un élément porte-plateau (1),
- un plateau de table (4) reposant sur ledit au moins un élément porte-plateau (1) et mobile en translation par rapport au piètement de table entre une position terminale antérieure d'usage et une position en retrait,
- au moins un coulisseau (8) fixé sur le côté inférieur du plateau de table (4), qui vient s'engager dans une glissière (7) prévue sur l'élément porte-plateau (1) et qui est mobile en translation dans celle-ci,
- et un dispositif de blocage qui empêche que le plateau de table (4) soit transféré sans obstacle dans sa position terminale d'usage,
**caractérisée en ce que** le dispositif de blocage comprend un amortisseur (9) intégré dans l'élément porte-plateau (1), qui comprend un boîtier d'amortisseur (10) et un poinçon amortisseur (11) faisant saillie en direction du coulisseau (8) et susceptible d'être introduit avec amortissement dans le boîtier d'amortisseur (10), et, lors de la translation du plateau de table (4) dans la position terminale d'usage, le coulisseau (8) venant en engagement avec le poinçon amortisseur (11) à une certaine distance avant la position terminale d'usage.

5. Table selon l'une des revendications précédentes, **caractérisée en ce que** le mouvement du poinçon amortisseur (11) est amorti par voie mécanique, pneumatique ou hydraulique.

6. Table selon l'une des revendications précédentes, **caractérisée en ce que** l'amortisseur (9) comprend un dispositif à ressort qui exerce sur le poinçon amortisseur (11) une précontrainte en direction de déploiement.
